# EUROPÄISCHE PATENTSCHRIFT

(11) **EP 0 837 188 B1**
(45) Veröffentlichungstag und Bekanntmachung des Hinweises auf die Patenterteilung: **28.11.2001**
(21) Anmeldenummer: 97118011.2
(22) Anmeldetag: 17.10.1997
(51) Int. Cl.: E01C 19/20

(54) **Winterdienst-Streugerät mit einer Förderschnecke oder einer Förderwendel und Rührwelle**
Winterservice spreading apparatus with feeding screw and agitator
Appareil de répandage pour service d'hiver avec vis convoyeuse et agitateur

(30) Priorität: 21.10.1996 DE 29618218 U
(43) Veröffentlichungstag der Anmeldung: 22.04.1998
(73) Patentinhaber: Küpper-Weisser GmbH, D-78199 Bräunlingen (DE)
(72) Erfinder:
(74) Vertreter: Neymeyer, Franz, Dipl.-Ing. (FH)

(56) Entgegenhaltungen:
- CH-A- 469 143
- DE-C- 3 325 940

## Beschreibung

Die Erfindung betrifft ein Winterdienst-Streugerät mit einem Streugut aufnehmenden Streugutbehälter, in dessen Bodenbereich ein etwa U-förmiger, nach oben offener Förderkanal angeordnet ist, in welchem ein Endlosförderer, insbesondere eine Förderschnecke drehend antreibbar gelagert ist, und in welchem oberhalb des Endlosförderers zur Auflockerung des Streugutes eine Rührwelle vorgesehen ist, wobei der Endlosförderer das in den Förderkanal gelangende Streugut einer an einem Ende des Förderkanals angeordneten Streuvorrichtung zuführt, und wobei zum Einstellen der Antriebsdrehzahl eines motorischen Antriebes des Endlosförderers und/oder der Rührwelle eine Steuereinrichtung vorgesehen ist, durch welche eine zur Fahrgeschwindigkeit proportionale Grunddrehzahl einstellbar ist

Winterdienst-Streugeräte der gattungsgemäßen Art sind aus der DE 33 25 940 C1 bekannt und dienen zum Ausbringen von Streugut auf eine Verkehrsfläche. Solche Winterdienst-Sreugeräte weisen einen Streugutbehälter auf, in dessen Bodenbereich ein Förderkanal vorgesehen ist. In diesem Förderkanal ist ein Endlosförderer, beispielsweise in Form einer Förderschnecke drehbar gelagert, welche mittels eines motorischen Antriebs rotierend antreibbar ist. Im Betrieb wird durch die Förderschnecke aus dem Streugutbehälter das Streugut einer Streuvorrichtung, beispielsweise einem Streuteller, zugeführt. Die Streuvorrichtung ist dabei außerhalb des Streugutbehälters an einem Ende des Förderkanals angeordnet. Der Förderkanal ist etwa U-fömig ausgebildet und nach oben zum Streugutbehälter hin offen, so daß im Betrieb ständig Streugut aus dem Streugutbehälter in den Förderkanal nachströmen kann. Um bei unterschiedlichen Fahrgeschwindigkeiten eines Streufahrzeuges, auf welchem das Winterdienst-Streugerät aufgesetzt ist, eine gleichmäßige Streudichte auf der zu bestreuenden Verkehrsfläche zu erhalten, ist eine Steuereinrichtung zur Steuerung der Drehzahl des Endlosförderers vorgesehen, durch welche die Drehzahl des Endlosförderers geschwindigkeitsproportional steuerbar ist. Mit dieser Steuereinrichtung ist auch die Streudichte einstellbar, welche zu der von der Antriebsdrehzahl des Endlosförderers abhängigen Fördermenge des Streugutes proportional ist.

Um sicherzustellen, daß das Streugut kontinuierlich in den Förderkanal nachströmt, sind die Seitenwände des Streugutbehälters zumindest im unteren Bereich zum Förderkanal hin schräg geneigt verlaufend ausgebildet. Bei Verwendung von feuchten Streustoffen tritt trotz dieser schrägen Ausbildung häufig eine sogenannte Brückenbildung des Streugutes oberhalb des Förderschnecke auf. Um diese Brückenbildung zu vermeiden, ist es bekannt im Streugutbehälter oberhalb der Förderschnecke eine Rührwelle vorzusehen, durch welche das Streugut aufgelockert werden soll, so daß dessen Rieselfähigkeit oder Fließfähigkeit zum Förderkanal hin verbessert wird.

Die Förderschnecke und die Rührwelle sind dabei mittels eines motorischen Antriebes drehend angetrieben, wobei dieser motorische Antrieb für die Förderschnecke und die Rührwelle gleichzeitig dienen kann. Zum Einstellen der benötigten Antriebsdrehzahl sind Steuereinrichtungen bekannt, durch welche ein Antriebsdrehmoment einstellbar ist, durch welches eine entsprechende geschwindigkeitsproportionale Grunddrehzahl der Förderschnecke und/oder der Rührwelle einstellbar ist.

Die Rührwellen sind mit stab- oder schaufelartigen Rührelementen versehen, durch welche das Streugut im Streugutbehälter ständig bewegt werden soll, so daß eine gewisse Auflockerung des Streugutes bewirkt wird und dieses möglichst kontinuierlich in den Förderkanal nachströmt. Wie sich gezeigt hat, sind diese Rührwellen bei feuchten und damit klebrigen Streustoffen nur in ihrer unmittelbaren Umgebung wirksam, so daß die sogenannte Brückenbildung im Bereich des Förderkanals oberhalb der Förderschnecke nicht sicher verhindert werden kann. Somit kann ein kontinuierliches Nachströmen auch bei vorgesehener Rührwelle nicht sichergestellt werden, wodurch auch ein gleichmäßiges Ausbringen des Streugutes auf eine Verkehrsfläche nicht sicher gewährleistet ist.

Demgemäß liegt der Erfindung die Aufgabe zugrunde, ein Winterdienst-Streugerät der eingangs genannten Art so zu verbessern, daß eine Brückenbildung im Bereich des Förderkanals sicher verhindert wird und das im Streugutbehälter befindliche Streugut im Betrieb sicher kontinuierlich in den Förderkanal des Streugutbehälters nachströmt.

Gelöst wird die Aufgabe erfindungsgemäß dadurch, daß durch die Steuereinrichtung einem einer geschwindigkeitsproportionalen Grunddrehzahl des motorischen Antriebes entsprechenden Antriebsdrehmoment Drehmomentimpulse laufend überlagert werden, so daß die durch den motorischen Antrieb angetriebenen Teile in eine von impulsartigen Drehschwingungen überlagerte Drehbewegung versetzt werden.

Durch das erfindungsgemäße Winterdienst-Streugerät, insbesondere durch die Ansteuerung des motorischen Antriebes, wird ein kontinuierliches Ausbringen von Streugut auf eine zu bestreuende Verkehrsfläche sichergestellt, da dem Endlosförderer ständig kontinuierlich Streugut zugeführt wird. Durch eine Steuereinrichtung wird der motorische Antrieb des Endlosförderers mit einem einstellbaren geschwindigkeitsproportionalen Drehmoment beaufschlagt, welches eine geschwindigkeitsproportionale Grunddrehzahl des Endlosförderers bewirkt. Dieser geschwindigkeitsproportionalen Grunddrehzahl werden Drehzahlimpulse überlagert, welche durch entsprechende Drehmomentimpulse erzeugt werden und somit der Endlosförderer zusätzlich zu seiner Grunddrehzahl mit impulsartige Antriebschwingungen beaufschlagt wird. Diese Antriebsschwingen werden durch eine entsprechende Kopplung des Endlosförderers mit der Rührwelle auch auf die Rührwelle übertragen und bewirken eine erhebliche Verbesserung der Fließfähigkeit auch von feuchtem und klebrigem Streugut, so daß oberhalb des Endlosförderers befindendes Streugut sicher entlang der schrägen Seitenwände des Streugutbehälters in den Förderkanal des Endlosförderers gelangt und in einem kontinuierlichen Strom nachströmt. Die erzeugten Antriebsschwingungen bewirken somit, daß auch feuchtes Streugut, welches zum Verklumpen neigt, durch die Drehschwingungen der Rührwelle fließfähig gehalten wird, so daß eine Unterbrechung des Nachströmens in den Förderkanal sicher ausgeschlossen ist. Es ist auch vorgesehen, daß nur die Rührwelle durch einen separaten Antrieb mit derartigen Antriebsschwingungen beaufschlagbar ist.

Als motorischer Antrieb ist dabei gemäß Anspruch 2 ein Hydraulikmotor vorgesehen, welcher über eine entsprechende Hydraulikleitung von einer Hydraulikpumpe mit einem Ölstrom beaufschlagbar ist. Die Hydraulikpumpe ist dabei üblicherweise durch den Antriebsmotor eines Streufahrzeuges angetrieben, auf welchem das erfindungsgemäße Winterdienst-Streugerät aufsetzbar ist.

Zur Ansteuerung des Hydraulikmotors ist gemäß Anspruch 3 ein elektromagnetisch ansteuerbares Proportionalregelventil vorgesehen, das einen durch die Steuereinrichtung ansteuerbaren Steuermagneten aufweist.

Der Steuermagnet wird gemäß Anspruch 4 durch die Steuereinrichtung mit einem geschwindigkeitsproportionalen Steuerstrom beaufschlagt, so daß dem Hydraulikmotor ein über das Proportionalregelventil gesteuerter geschwindigkeitsproportionaler Ölstrom zugeführt wird, wodurch der Hydraulikmotor den Endlosförderer oder die Rührwelle mit einer entsprechenden geschwindigkeitsproportionalen Grunddrehzahl antreibt.

Zum Erzeugen der Antriebsschwingungen wird dem geschwindigkeitsproportionalen Steuerstrom eine Folge von Stromimpulsen überlagert, welche durch das Proportionalregelventil in einen pulsierenden Ölstrom umgesetzt wird. Dieser pulsierende Ölstrom bewirkt im Hydraulikmotor Drehmomentimpulse, so daß entsprechend dieser Drehmomentimpulse Drehzahlimpulse und somit Antriebsschwingungen hervorgerufen werden. Diese Antriebsschwingungen werden im Betrieb auf den Endlosförderer und/oder auch auf die Rührwelle übertragen, welche somit einerseits mit einer geschwindigkeitsproportionalen Antriebsdrehzahl als Grunddrehzahl angetrieben ist, welcher durch diese Antriebsschwingungen erzeugte Drehschwingungen überlagert sind.

Die Stromimpulse sollen gemäß Anspruch 5 vorteilhafter Weise eine steile ansteigende Flanke und eine steile abfallende Flanke aufweisen, so daß möglichst harte Drehmomentimpulse hervorgerufen werden, wodurch der Endlosförderer und/oder die Rührwelle in Drehschwingungen versetzbar sind.

Solche ansteigende Flanken und abfallende Flanken sind beispielsweise gemäß Anspruch 6 dadurch erreichbar, daß die Stromimpulse im wesentlichen ein Rechtecksignal bilden. Die Impulsfrequenz kann dabei in einem Bereich zwischen 10 Hz und 100 Hz einstellbar sein, so daß die Schwingfrequenz den tatsächlichen Gegebenheiten, wie z.B. der Zusammensetzung des Streugutes anpaßbar sind, um eine optimale Fließfähigkeit des Streugutes zu erreichen. Auch kann die Wahl der Frequenz der Stromimpulse von den Systemeigenfrequenzen des Streugutbehälters, insbesondere des Endlosförderers und der Rührwelle abhängig sein. So ist z.B. eine Amplitudenverstärkung der Drehschwingungen jederzeit dadurch erreichbar, indem die Frequenz der Stromimpulse und somit auch die Frequenz der Drehmomentimpulse im Bereich der Eigenfrequenz, beispielsweise des Endlosförderers gewählt wird, so daß möglichst große Schwingungsamplituden erreichbar sind und somit ein möglichst großer Wirkungsgrad sichergestellt ist.

Durch die Ausgestaltung gemäß Anspruch 7 ist lediglich ein Hydraulikmotor zum Antrieb des Endlosförderers und der Rührwelle notwendig, wodurch eine separate Ansteuerung der Rührwelle nicht mehr erfolgen muß.

Zum Antrieb der Rührwelle ist gemäß Anspruch 8 ein Kettentrieb vorgesehen, durch welchen die Drehmomentimpulse und somit die Drehschwingungen auf die Rührwelle übertragbar sind. Dadurch, daß sowohl der Endlosförderer als auch die Rührwelle mit Drehmomentimpulsen beaufschlagt werden und somit in Drehschwingungen versetzt werden, ist sichergestellt, daß jegliches Streugut während des Streuvorganges fließfähig gehalten werden kann und in einem gleichmäßigen Strom dem Förderkanal des Endlosförderers zugeführt wird, wodurch ein gleichmäßiges Bestreuen einer Verkehrsfläche sicher gewährleistet ist. Durch die gemäß Anspruch 9 gabelförmig oder V-förmig ausgebildeten Rührelemente der Rührwelle, sowie deren um 120° versetzte Anordnung gemäß Anspruch 10, wird eine Erhöhung des räumlichen Wirkbereiches der Rührelemente erreicht, so daß ein großer Bereich des Streugutes im Streugutbehälter aufgelockert wird.

Durch die Ausgestaltung gemäß Anspruch 11 ist der Wirkbereich der Rührwelle in räumlicher Nähe zum Endlosförderer vorgesehen, so daß auch sichergestellt ist, daß Streugut insbesondere im unmittelbaren Bereich oberhalb des Endlosförderers aufgelockert wird und somit sicher dem Förderkanal zuführbar ist. Der Abstand zwischen dem Endlosförderer und der Rührwelle bzw. zwischen den radial äußeren Gabelenden der Rührelemente der Rührwelle und dem Auβenumfang des Endlosförderers soll dabei gemäß Anspruch 11 vorzugsweise etwa 20 mm bis 100 mm aufweisen.

Weiterhin vorteilhaft wird durch die Drehschwingen bzw. die Drehzahlimpulse eine erhebliche Verminderung der Reibungskräfte beim Fördern von Streugut zwischen dem Streugut und dem Endlosförderer bewirkt, so daß das zum Antrieb des Endlosförderers und der Rührwelle benötigte Antriebsdrehmoment erheblich verringert wird und somit eine Verringerung des Energieverbrauchs des Antriebes erreichbar ist.

Im folgenden wird anhand der Zeichnung die Erfindung näher erläutert. Es zeigt:
- Fig. 1: einen Streugutbehälter mit einer Förderschnecke und einer Rührwelle im Teilschnitt;
- Fig. 2: einen Teilschnitt II-II aus Fig. 1;
- Fig. 3: ein Prinzipschaltbild einer Steuerung des hydraulischen Antriebes der Förderschnecke;
- Fig. 4: den prinzipiellen zeitlichen Drehzahlverlauf, welcher mit der erfindungsgemäßen Steuerung bewirkt wird.

Fig. 1 zeigt ein Winterdienst-Streugerät 1, welches einen Streugutbehälter 2 aufweist, welcher in seinem Bodenbereich einen Förderkanal 3 aufweist. Der Förderkanal 3 erstreckt sich über die gesamte Länge des Streugutbehälters 2 und setzt sich am hinteren Ende des Streugutbehälters 2 in einem Förderrohr 4 fort.

Am äußeren Ende des Förderrohres 4 ist eine Streuvorrichtung 5 mit einem rotierend antreibbaren Streuteller 6 vorgesehen, welche zum Ausbringen von Streugut auf eine zu betreuende Verkehrsfläche dient. Im Förderkanal 3 ist ein Endlosförderer in Form einer Förderschnecke 7 angeordnet, welche im Bereich der vorderen Stirnwand 8 drehbar gelagert ist. Die Förderschnecke 7 erstreckt sich bis über das hintere Ende 9 des Förderrohres 4 hinaus bis in einen Rohrstutzen 10 der Streuvorrichtung 5, an welchem ein nach unten gerichtetes Fallrohr 11/1 angeordnet ist.

Am äußeren Ende des Rohrstutzens 10 ist ein Hydraulikmotor 11 angeordnet, welcher mittels eines Proportionalregelventiles 12 ansteuerbar ist. Der Hydraulikmotor 11 dient in Betrieb zum rotierenden Antrieb der Förderschnecke 7. Oberhalb der Förderschnecke 7 ist innerhalb des Streugutbehälters 2 eine Rührwelle 13 vorgesehen, welche im wesentlichen parallel zur Förderschnecke 7 verlaufend angeordnet ist. Die Rührwelle 13 ist im Bereich der vorderen Stirnwand 8 und im Bereich der hinteren Stirnwand 14 des Streugutbehälters 2 über entsprechende Wälzlager 15 und 16 drehbar gelagert. Um eine Beschädigung der Lager 15 und 16 während des Betriebes zu verhindern, sind diese in entsprechenden Lagergehäusen 17 und 18 außerhalb des Innenraumes 19 des Streugutbehälters 2 angeordnet.

Zum Antrieb der Rührwelle 13 ist frontseitig im Bereich der vorderen Stirnwand 8 ein Kettentrieb 20 vorgesehen, über welchen das Antriebsdrehmoment von der Förderschnekke 7 auf die Rührwelle 13 übertragen wird.

Wie aus Fig. 2 ersichtlich ist, weisen die Seitenwände 21 und 22 im Bereich ihres oberen Drittels im wesentlichen vertikal verlaufende Wandabschnitte 23, 24 auf. Unterhalb dieser beiden vertikalen Wandabschnitte 23 und 24 des Streugutbehälters 2, weisen die Seitenwände 21 und 22 jeweils spiegelsymmetrisch zueinander angeordnete, schräg verlaufende Wandabschnitte 25 und 26 auf. Die schrägen Wandabschnitte 25 und 26 enden im Bereich der oberen Endkanten des Förderkanales 3, welcher im wesentlichen U-förmig ausgebildet ist und die Förderschnecke 7 etwa halbkreisförmig umschließt.

Entlang der Wandabschnitte 25 und 26 gelangt im Streugutbehälter 2 befindliches Streugut im Betrieb in den Förderkanal 3, von wo aus es durch die Förderschnecke 7 dem Fallrohr 11/1 der Streuvorrichtung 5 zugeführt wird.

Die Rührwelle 13 ist mit mehreren Rührelementen 27, 28 und 29 versehen, welche auf der gesamten Länge der Rührwelle 13 gleichmäßig verteilt angeordnet sind. Wie aus Fig. 2 ersichtlich ist, sind die Rührelemente 27, 28 und 29 jeweils um 120° in Umfangsrichtung zueinander versetzt an der Rührwelle 13 angeordnet. Die Rührelemente 27, 28, 29 sind etwa V-förmig ausgebildet, so daß sie zum Auflokkern von im Streugutbehälter 2 befindlichem Streugut einen möglichst großen räumlichen Wirkbereich aufweisen.

Der Abstand zwischen der Förderschnecke 7 und der Rührwelle 13 ist so gewählt, daß die äußere Umfangslinie 30 der umlaufenden Rührelemente 27, 28, 29 zum Außenumfang 31 der Förderschnecke 7 einen Abstand aufweist, welcher etwa 20 mm bis 100 mm beträgt. Durch diesen relativ geringen Abstand zwischen der Rührwelle 13 und der Förderschnecke 7 ist gewährleistet, daß die im Streugut rotierende Rührwelle das Streugut auch in der unmittelbar der Förderschnecke 7 benachbarten Umgebung auflockert, so daß eine Brückenbildung des Streugutes oberhalb der Förderschnecke 7 sicher ausgeschlossen ist und das Streugut sicher in den Förderkanal 3 gelangt.

Fig. 3 zeigt ein Prinzipschaltbild der Steuereinrichtung 32, welche zur Ansteuerung des Hydraulikmotors 11 vorgesehen ist. Die Steuereinrichtung 32 weist eine Druckpumpe 33 auf, welche beispielsweise durch den Fahrzeugmotor eines Streufahrzeuges angetrieben sein kann. Durch die Druckpumpe 33 wird ein kontinuierlicher Ölstrom erzeugt, welcher zum Antrieb des Hydraulikmotors 11 dient. Zur Steuerung des Ölstromes ist das Proportionalregelventil 12 vorgesehen, welches elektromagnetisch ansteuerbar ist. Zur elektromagnetischen Ansteuerung weist das Proportionalregelventil 12 einen Steuermagneten 34 auf, durch welchen das Proportionalregelventil 12 zur Steuerung des Ölstromes betätigbar ist.

Der Steuermagnet 34 wird durch ein Steuergerät 35 durch einen im wesentlichen geschwindigkeitsproportionalen Steuerstrom 36 angesteuert. In Fig. 3 ist der Steuerstrom 36 beispielhaft für eine über die Zeit konstante Fahrzeuggeschwindigkeit dargestellt und somit ebenfalls konstant. Dieser Steuerstrom bewirkt im Proportionalregelventil einen bestimmten Öffnungsgrad, so daß dieser Steuerstrom 36 einem entsprechendem Ölstrom zum Antrieb des Hydraulikmotors 11 entspricht.

Dieser Ölstrom ist entsprechend dem Steuerstrom 36 ebenfalls geschwindigkeitsproportional zur Fahrzeuggeschwindigkeit und nimmt entsprechend bei konstanter Fahrzeuggeschwindigkeit ebenfalls einen konstanten Wert an. Der Ölstrom bewirkt, wie aus Fig. 4 ersichtlich ist, eine bestimmte Grunddrehzahl 37 des Hydraulikmotors 11, mit welchem die Förderschnecke 7 angetrieben wird. Auch diese Grunddrehzahl ist geschwindigkeitsproportional zur Fahrzeuggeschwindigkeit und bei konstanter Fahrzeuggeschwindigkeit, wie in Fig. 4 dargestellt ist, ebenfalls konstant.

Durch das Steuergerät 35 werden desweiteren Stromimpulse 38 erzeugt, welche dem Steuerstrom 36 überlagert sind. Vorzugsweise handelt es sich bei den Stromimpulsen 38 um ein Rechtecksignal, dessen Impulsbreite in etwa der Impulspause entspricht.

Durch diese Stromimpulse 38 wird der Ölstrom durch das Proportionalregelventil 12 derart gesteuert, daß die Drehzahl des Hydraulikmotors 11 in etwa den gleichen pulsierenden Verlauf aufweist, wie die Stromimpulse 38 des Steuerstromes des Steuergerätes 35. Diese Drehzahlimpulse 39 sind in Fig. 4 beispielhaft dargestellt und entstehen durch entsprechend pulsierende Drehmomentimpulse, welche durch das schlagartige pulsierende Steuerverhalten des Proportionalregelventiles 12 aufgrund des entstehenden pulsierenden Ölstromes im Hydraulikmotor 11 erzeugt werden.

Es wird deutlich, daß mit dem Steuerstrom 36 mit seinen Stromimpulsen 38 über das Proportionalregelventil 12 ein konstanter Ölstrom erzeugt wird, welcher dem Steuerstrom 36 proportional ist und dem durch die Stromimpulse 38 entsprechende Ölstromimpulse proportional überlagert sind, so daß ein entsprechender Drehmomentenverlauf und damit ein, wie in Fig. 4 dargestellter Drehzahlverlauf des Hydraulikmotors 11 erreichbar ist. Somit ist dem Verlauf des Steuerstromes 36, 38 eine durch das Proportionalregelventil gesteuerte Ölstrommenge proportional. Dieser dem Hydraulikmotor zugeführte Ölstrommenge ist seinerseits wiederum ein im Hydraulikmotor bewirktes Antriebsdrehmoment und damit die zugehörige Antriebsdrehzahl des Hydraulikmotors proportional.

Zur Übertragung dieser pulsierende Antriebsdrehzahl mit seinen Drehzahlimpulsen ist der Kettentrieb 20 vorgesehen, wodurch die Drehschwingungen bzw. Antriebsimpulse von der Förderschnecke 7 auf die Rührwelle 13 übertragen werden. Insgesamt wird durch die Antriebsimpulse bzw. die Antriebsschwingungen eine zusätzliche Auflockerung des im Streugutbehälter 2 befindlichen Streugutes bewirkt, so daß dieses fließfähig gehalten wird und kontinuierlich in den Förderkanal 3 des Streugutbehälters 2 nachströmt. Durch dieses kontinuierliche Nachströmen des Streugutes wird gleichzeitig ein gleichmäßiges Ausbringen von Streugut über die Streuvorrichtung 5 auf eine zu bestreuende Verkehrsfläche sicher gewährleistet. Desweiteren bewirken diese Antriebsimpulse bzw. Drehzahlimpulse eine Verringerung der Reibung zwischen dem Streugut und der Förderschnecke 7, so daß auch das maximal notwendige Antriebsdrehmoment verringert wird.

Fig. 5 zeigt einen zeitlichen Drehzahlverlauf, welcher entsteht, wenn sich die Fahrgeschwindigkeit des Fahrzeuges im Betrieb ändert. Da einer sich ändernden Fahrzeuggeschwindigkeit einerseits der Steuerstrom proportional ist, dieser wiederum über das Proportionalregelventil 12 einen zum Steuerstrom proportionalen Ölstrom bewirkt, durch welchen der Hydraulikmotor 11 angetrieben wird, ergibt sich auch eine entsprechend geschwindigkeitsproportionale sich über die Zeit ändernde Drehzahl des hydraulischen Antriebes, wie dies beispielhaft durch die Kennlinie 40 in Fig. 5 dargestellt ist. Dieser sich ändernden Drehzahl 40 werden, wie oben zu Fig. 4 bereits beschrieben, durch eine entsprechende Ansteuerung des Proportionalregelventils 12 entsprechende Drehzahlimpulse überlagert, so daß z.B. die Förderschnecke 7 mit der durch die Kennlinie 41 in Fig. 5 dargestellte Drehzahlverlauf bestehend aus der geschwindigkeitsproportionalen Grunddrehzahl und den überlagerten Drehzahlimpulsen ergibt.

## Patentansprüche

1. Winterdienst-Streugerät (1) mit einem Streugut aufnehmenden Streugutbehälter (2), in dessen Bodenbereich ein etwa U-förmiger, nach oben offener Förderkanal (3) angeordnet ist, in welchem ein Endlosförderer (7), insbesondere eine Förderschnecke drehend antreibbar gelagert ist, und in welchem oberhalb des Endlosförderers zur Auflockerung des Streugutes eine Rührwelle (13) vorgesehen ist, wobei der Endlosförderer (7) das in den Förderkanal (3) gelangende Streugut einer an einem Ende des Förderkanals angeordneten Streuvorrichtung (5) zuführt, und wobei zum Einstellen der Antriebsdrehzahl eines motorischen Antriebes (11) des Endlosförderers und/oder der Rührwelle eine Steuereinrichtung (32) vorgesehen ist, durch welche eine zur Fahrgeschwindigkeit proportionale Grunddrehzahl (37) einstellbar ist,
**dadurch gekennzeichnet,**
**daß** durch die Steuereinrichtung (32) einem einer geschwindigkeitsproportionalen Grunddrehzahl (37) des motorischen Antriebes (11) entsprechenden Antriebsdrehmoment Drehmomentimpulse laufend überlagert werden, so daß die durch den motorischen Antrieb (11) angetriebenen Teile (7, 13) in eine von impulsartigen Drehschwingungen überlagerte Drehbewegung versetzt werden.

2. Winterdienst-Streugerät nach Anspruch 1, **dadurch gekennzeichnet, daß** als motorischer Antrieb ein Hydraulikmotor (11) vorgesehen ist, welcher über eine Hydraulikleitung durch eine Hydraulikpumpe (33) mit einem Ölstrom beaufschlagbar ist.

3. Winterdienst-Streugerät nach Anspruch 2, **dadurch gekennzeichnet, daß** zur Steuerung der Antriebsdrehzahl in der Hydraulikleitung ein elektromagnetisch ansteuerbares Proportionalregelventil (12) vorgesehen ist, das einen mit einem Steuerstrom (36, 38) beaufschlagbaren Steuermagneten (34) aufweist.

4. Winterdienst-Streugerät nach Anspruch 3, **dadurch gekennzeichnet, daß** der Steuermagnet (34) des Proportionalregelventils (12) mit einem geschwindigkeitsproportionalen Steuerstrom (36) beaufschlagt wird, so daß dem Hydraulikmotor (11) durch das Proportionalregelventil (12) ein geschwindigkeitsproportionaler Ölstrom zum Erzeugen der geschwindigkeitsproportionalen Grunddrehzahl (37) und des entsprechenden Antriebsdrehmomentes zugeführt wird, und
daß dem geschwindigkeitsproportionalen Steuerstrom (36) Stromimpulse (38) überlagert sind, welche zum Erzeugen der Drehmomentimpulse und der Drehzahlimpulse (39) Strömungsimpulse des Ölstromes bewirken.

5. Winterdienst-Streugerät nach Anspruch 4, **dadurch gekennzeichnet, daß** die Stromimpulse (38) in ihrem zeitlichen Verlauf eine steile ansteigende Flanke und eine steile abfallende Flanke aufweisen.

6. Winterdienst-Streugerät nach Anspruch 4 oder 5, **dadurch gekennzeichnet, daß** die Stromimpulse (38) im wesentlichen ein Rechtecksignal bilden, und
daß die Frequenz der Stromimpulse (38) zwischen etwa 10 Hz und 100 Hz einstellbar ist.

7. Winterdienst-Streugerät nach einem der Ansprüche 1 bis 6, **dadurch gekennzeichnet, daß** der Hydraulikmotor (11) den Endlosförderer (7) antreibt, und
daß der Antrieb der Rührwelle (13) vom Endlosförderer (7) aus erfolgt.

8. Winterdienst-Streugerät nach Anspruch 7, **dadurch gekennzeichnet, daß** zum Antrieb der Rührwelle (13) ein Kettentrieb (20) vorgesehen ist.

9. Winterdienst-Streugerät nach einem der Ansprüche 1 bis 8, **dadurch gekennzeichnet, daß** die Rührwelle (13) mehrere axial hintereinander angeordnete etwa gabelförmig oder V-förmig ausgebildete Rührelemente (27, 28, 29) aufweist, welche im wesentlichen radial verlaufend an der Rührwelle (13) befestigt sind.

10. Winterdienst-Streugerät nach Anspruch 9, **dadurch gekennzeichnet, daß** die axial hintereinanderliegenden Rührelemente (27, 28, 29) jeweils fortlaufend um etwa 120° zueinander versetzt an der Rührwelle (13) angeordnet sind.

11. Winterdienst-Streugerät nach einem der Ansprüche 1 bis 10, **dadurch gekennzeichnet, daß** die Rührwelle (13) parallel zum Förderkanal (3) des Endlosförderers (7) verlaufend im Streugutbehälter (2) angeordnet ist, und
daß die Rührwelle (13) zum Endlosförderer (7) einen vertikalen Abstand aufweist, bei welchem die Umfangslinie (30) der radial äußeren Gabelenden der Rührelemente (27, 28, 29) der Rührwelle (13) zum Außenumfang (31) des Endlosförderers (7) einen Abstand von etwa 20 mm bis 100 mm aufweist.

## Claims

1. Winter road clearance gritting equipment (1) with a grit container (2) holding grit, in the base region of which is arranged an approximately U-shaped conveyor duct (3) which is open at the top, in which a continuous conveyor (7), in particular a conveyor worm, is mounted in a rotatably drivable manner, and in which a stirring shaft (13) is provided above the continuous conveyor for loosening up the grit, wherein the continuous conveyor (7) delivers the grit which arrives in the conveyor duct (3) to a gritting device (5) arranged at one end of the conveyor duct, and wherein a control device (32) is provided for adjusting the drive speed of a motor drive (11) of the continuous conveyor and/or the stirring shaft, owing to which control device (32) a base speed (37) which is proportional to the speed of travel can be adjusted, **characterised in that** owing to the control device (32), torque impulses are continuously superimposed on a drive torque corresponding to a base speed (37) of the motor drive (11) which is proportional to speed, so the parts (7, 13) driven by the motor drive (11) are set into a rotary motion superimposed by impulse-like rotary oscillations.

2. Winter road clearance gritting equipment according to claim 1, **characterised in that** a hydraulic motor (11) is provided as motor drive, which hydraulic motor can be loaded with an oil flow by a hydraulic pump (33) via a hydraulic line.

3. Winter road clearance gritting equipment according to claim 2, **characterised in that**, to control the drive speed in the hydraulic line, an electromagnetically drivable proportional control valve (12) is provided, which has a control magnet (34) which can be loaded with a control current (36, 38).

4. Winter road clearance gritting equipment according to claim 3, **characterised in that** the control magnet (34) of the proportional control valve (12) is loaded with a control current (36) which is proportional to speed, so an oil flow which is proportional to speed is supplied to the hydraulic motor (11) by the proportional control valve (12) to produce the base speed (37) which is proportional to speed and the corresponding drive torque and **in that** current impulses (38) are superimposed on the control current (36) which is proportional to speed, which produce flow impulses of the oil flow to produce the torque impulses and the speed impulses (39).

5. Winter road clearance gritting equipment according to claim 4, **characterised in that** the current impulses (38) have a steeply rising slope and a steeply falling slope in their progression over time.

6. Winter road clearance gritting equipment according to claim 4 or 5, **characterised in that** the current impulses (38) substantially form a square wave signal, and **in that** the frequency of the current impulses (38) can be adjusted between approximately 10 Hz and 100 Hz.

7. Winter road clearance gritting equipment according to any one of claims 1 to 6, **characterised in that** the hydraulic motor (11) drives the continuous conveyor (7) and **in that** the stirring shaft (13) is driven by the continuous conveyor.

8. Winter road clearance gritting equipment according to claim 7, **characterised in that** a chain drive (20) is provided to drive the stirring shaft (13).

9. Winter road clearance gritting equipment according to any one of claims 1 to 8, **characterised in that** the stirring shaft (13) has a plurality of stirring elements (27, 28, 29) which are arranged axially one behind the other and are approximately fork-shaped or V-shaped in design and which are secured to the stirring shaft (13) in a substantially radially extending manner.

10. Winter road clearance gritting equipment according to claim 9, **characterised in that** the stirring elements (27, 28, 29) which are located axially one behind the other are respectively arranged continuously offset by approximately 120° to one another on the stirring shaft (13).

11. Winter road clearance gritting equipment according to any one of claims 1 to 10, **characterised in that** the stirring shaft (13) is arranged in the grit container (2) to extend parallel to the conveyor duct (3) of the continuous conveyor (7), and **in that** the stirring shaft (13) has a vertical spacing from the continuous conveyor (7), at which the peripheral line (30) of the radially outer fork ends of the stirring elements (27, 28, 29) of the stirring shaft (13) has a spacing of approximately 20 mm to 100 mm from the outer periphery (31) of the continuous conveyor (7).

## Revendications

1. Appareil de répandage pour service d'hiver (1) avec un réservoir de matériau d'épandage (2) recueillant du matériau d'épandage, dans le fond duquel réservoir est placé un canal d'alimentation (3) à peu près en forme de U et ouvert vers le haut, dans lequel est placé un convoyeur continu (7), notamment une vis convoyeuse sans fin, pouvant être entraîné en rotation, et dans lequel, au-dessus du convoyeur continu, est prévu un arbre agitateur (13) pour ameublir le matériau d'épandage, le convoyeur continu (7) amenant le matériau d'épandage pénétrant dans le canal d'alimentation (3) à un dispositif d'épandage (5) placé à une extrémité du canal d'alimentation, et un dispositif de commande (32) étant prévu pour le réglage de la vitesse d'entraînement d'un entraînement (11) motorisé du convoyeur continu et/ou de l'arbre agitateur, lequel dispositif permet de régler la vitesse de base (37) proportionnelle à la vitesse de marche, **caractérisé en ce que** des impulsions de couples sont superposées constamment par le dispositif de commande (32) sur un couple d'entraînement correspondant à une vitesse de base (37) proportionnelle à la vitesse de l'entraînement motorisé (11), de sorte que les pièces (7, 13) entraînées par l'entraînement motorisé (11) sont mises dans un mouvement rotatif superposé par des oscillations tournantes en forme d'impulsions.

2. Appareil de répandage pour service d'hiver selon la revendication 1, **caractérisé en ce qu'**un moteur hydraulique (11) est prévu comme entraînement motorisé, lequel moteur peut être alimenté avec un courant d'huile par une pompe hydraulique (33) au moyen d'une conduite hydraulique.

3. Appareil de répandage pour service d'hiver selon la revendication 2, **caractérisé en ce qu'**une soupape de régulation proportionnelle (12) électromagnétique pouvant être amorcée est prévue pour la commande de la vitesse d'entraînement dans la conduite hydraulique, cette soupape présentant un électro-aimant de commande (34) pouvant être alimenté avec un courant de commande (36, 38).

4. Appareil de répandage pour service d'hiver selon la revendication 3, **caractérisé en ce que** l'électro-aimant de commande (34) de la soupape de régulation proportionnelle (12) est alimenté avec un courant de commande (36) proportionnel à la vitesse, de sorte qu'un courant d'huile proportionnel à la vitesse est amené au moteur hydraulique (11) par la soupape de régulation proportionnelle (12) pour créer la vitesse de base (37) proportionnelle à la vitesse et le couple d'entraînement correspondant, et **en ce que** des impulsions de courant (38) superposées au courant de commande (36) proportionnel à la vitesse réalisent des impulsions de courant du courant d'huile pour créer les impulsions du couple et les impulsions de vitesse (39).

5. Appareil de répandage pour service d'hiver selon la revendication 4, **caractérisé en ce que** les impulsions de courant (38) présentent, sur leur courbe de temps, un flanc à pente ascendante et un flanc à pente descendante.

6. Appareil de répandage pour service d'hiver selon la revendication 4 ou 5, **caractérisé en ce que** les impulsions de courant (38) forment essentiellement un signal rectangulaire, et **en ce que** la fréquence des impulsions de courant (38) est réglable entre environ 10 Hz et 100 Hz.

7. Appareil de répandage pour service d'hiver selon l'une des revendications 1 à 6, **caractérisé en ce que** le moteur hydraulique (11) entraîne le convoyeur continu (7) , et **en ce que** l'entraînement de l'arbre agitateur (13) est réalisé par le convoyeur continu (7).

8. Appareil de répandage pour service d'hiver selon la revendication 7, **caractérisé en ce qu'**une transmission par chaîne (20) est prévue pour l'entraînement de l'arbre agitateur (13).

9. Appareil de répandage pour service d'hiver selon l'une des revendications 1 à 8, **caractérisé en ce que** l'arbre agitateur (13) présente plusieurs éléments agitateurs (27, 28, 29) placés axialement les uns derrière les autres et à peu près en forme de fourchette ou de V, et fixés essentiellement radialement sur l'arbre agitateur (13).

10. Appareil de répandage pour service d'hiver selon la revendication 9, **caractérisé en ce que** les éléments agitateurs (27, 28, 29), placés axialement les uns derrière les autres, sont placés sur l'arbre agitateur (13) de manière décalée les uns par rapport aux autres d'environ 120°.

11. Appareil de répandage pour service d'hiver selon l'une des revendications 1 à 10, **caractérisé en ce que** l'arbre agitateur (13) est placé parallèlement au canal d'alimentation (3) du convoyeur continu (7) passant dans le réservoir de matériau d'épandage (2), et **en ce que** l'arbre agitateur (13) présente un écart vertical par rapport au convoyeur continu (7), dans le cas duquel la ligne périphérique (30) des extrémités de fourche radiales extérieures des éléments agitateurs (27, 28, 29) de l'arbre agitateur (13) présente un écart d'environ 20 mm à 100 mm par rapport au pourtour extérieur (31) du convoyeur continu (7).
